# EUROPÄISCHE PATENTANMELDUNG

(11) **EP 0 957 236 A1**
(43) Veröffentlichungstag der Anmeldung: **17.11.1999**
(21) Anmeldenummer: 98810448.5
(22) Anmeldetag: 15.05.1998
(51) Int. Cl.: F01D 5/14

(54) **Turbinenlaufschaufel**

(71) Anmelder: Asea Brown Boveri AG, 5401 Baden (CH)
(72) Erfinder: Kaiser, Andreas, 79713 Bad Säckingen (DE); Gerdes, Ralf, 5400 Baden (CH); Verly, Patrick, 1006 Lausanne (CH); Plan, Eric, 5401 Baden (CH)
(74) Vertreter: Liebe, Rainer

(57) **Zusammenfassung**

Aufgabe der Erfindung ist es, eine mit einer Deckplatte versehene Turbinenlaufschaufel mit erhöhter Festigkeit zu schaffen.
Erfindungsgemäss wird dies dadurch erreicht, dass das Schaufelblatt (10) eine minimale Sehnenlänge (29) aufweist und diese zwischen der ersten, im Bereich des Schaufelfusses (2) ausgebildeten Sehnenlänge (24) und der zweiten, im Bereich der Schaufelspitze (11) ausgebildeten Sehnenlänge (25) angeordnet ist.

## Beschreibung

### Technisches Gebiet

Die Erfindung betrifft eine mit einer Deckplatte versehene Turbinenlaufschaufel, gemäss dem Oberbegriff des Anspruchs 1.

### Stand der Technik

Zur Verminderung von Spaltverlusten werden sowohl die Leit- als auch die Laufschaufein von Gas- oder Dampfturbinen an der Schaufelspitze häufig mit Deckplatten versehen, Im Betrieb verhindern die Deckplatten ein Überströmen des Arbeitsmediums von der Druckseite zur Saugseite der Schaufeln und erhöhen so den Stufenwirkungsgrad. Entsprechend dem herrschenden Temperatur- und Druckgefälle werden auf der Eintrittsseite des Arbeitsmediums einer Turbine kürzere und auf der Austrittsseite längere Schaufeln eingesetzt.

Um die Materialbeanspruchungen durch Fliehkräfte zu verringern sind vor allem längere Laufschaufeln mit einer sich vom Schaufelfuss bis zur Schaufelspitze, d.h. von der sie aufnehmenden Nabe zum sie umgebenden Gehäuse, mehr oder weniger kontinuierlich verjüngenden Sehnenlänge ausgebildet (s. Artikel von E. Krämer et al, mit dem Titel "Nachrüstung von Niederdruck-Dampfturbinen", erschienen in ABB Technik 5/1996, S. 4-13, Abbildung 8 sowie die diesbezügliche Beschreibung). Trotzdem geraten insbesondere die auf der Austrittsseite der Turbinen angeordneten Laufschaufeln schnell an ihre Belastungsgrenzen, so dass es zunehmend Schwierigkeiten bereitet, die Laufschaufeln entsprechend den heute üblichen Druck- bzw. Temperaturverhältnissen auszubilden. Bei Dampfturbinen wird die mechanische Grenze der Schaufeln hauptsächlich durch die Schaufellange bestimmt, d.h. die auftretenden Materialspannungen steigen mit zunehmender Länge der Laufschaufeln. Demgegenüber wird die mechanische Belastungsgrenze bei Gasturbinenschaufeln vor allem durch die hohen Rauchgastemperaturen bestimmt, welche die zulässigen Materialspannungen reduzieren.

Zudem verursachen die an der Laufschaufelspitze ausgebildeten Deckplatten im Betrieb eine zusätzliche Fliehkraftbeanspruchung. Daher muss die Grösse der Deckplatten mit zunehmender Schaufellänge aus Festigkeitsgründen reduziert werden, weshalb bei den austrittseitigen Laufschaufeln häufig gar keine Deckplatten realisierbar sind. Der Einsatz kleinerer Deckplatten oder der vollständig Verzicht auf Deckplatten führt jedoch zu einer Erhöhung der Spaltverluste und damit letztlich zu einem reduzierten Wirkungsgrad der jeweiligen Turbine.

### Darstellung der Erfindung

Die Erfindung versucht, alle diese Nachteile zu vermeiden. Ihr liegt die Aufgabe zugrunde, eine mit einer Deckplatte versehene Turbinenlaufschaufel mit verbesserter Festigkeit zu schaffen.

Erfindungsgemäss wird dies dadurch erreicht, dass bei einer Vorrichtung gemäss dem Oberbegriff des Anspruchs 1, das Schaufelblatt zwischen der ersten und der zweiten Sehnenlänge eine minimale Sehnenlänge aufweist. Aufgrund dieser Taillierung der Laufschaufel kann die Schaufelmasse gesenkt, die Belastung des Schaufelfusses verringert und somit die Festigkeit der Laufschaufel deutlich erhöht werden. Mit zunehmender Schaufelfestigkeit ist eine Vergrösserung der Sehnenlänge an der Schaufelspitze möglich, so dass in diesem Bereich eine verbesserte Strömungsführung erfolgt. Damit kann auch eine Verbesserung des Turbinenwirkungsgrades erreicht werden.

Die minimale Sehnenlänge des Schaufelblattes ist vorteilhaft bei etwa 50% der Schaufelhöhe ausgebildet. Bei einer entsprechenden Auslegung der Turbinenlaufschaufel können die Strömungsführung an der Schaufelspitze und auch die Festigkeit am Schaufelfuss weiter verbessert werden.

Ferner ist es zweckmässig, wenn die minimale Sehnenlänge etwa 80% und die Sehnenlänge an der Schaufelspitze etwa 90% der Sehnenlänge am Schaufelfuss beträgt.

Schliesslich weist das Schaufelblatt ausgehend vom Bereich seiner minimalen Sehnenlänge sowohl hin zur Schaufelspitze als auch zum Schaufelfuss eine kontinuierliche Zunahme der Sehnenlänge auf. Die kontinuierliche Zunahme der Sehnenlänge in Richtung Schaufelfuss trägt zu einer Vergleichmässigung der Fliehkraftspannungen bei, während die entsprechende Zunahme zur Schaufelspitze die Beibehaltung eines möglichst kleinen Teilungsverhältnisses zur Spitze hin erlaubt.

### Kurze Beschreibung der Zeichnung

In der Zeichnung ist ein Ausführungsbeispiel der Erfindung anhand der Laufschaufel einer Dampfturbine dargestellt.

Es zeigen:
- Fig. 1: einen Teillängsschnitt durch die Beschaufelung einer Dampfturbine, gemäss dem Stand der Technik;
- Fig. 2: eine perspektivische Darstellung einer erfindungsgemässen Laufschaufel, gegenüber der Fig. 1 um etwa 180° um die Radialachse gedreht, in einer Ansicht schräg von oben.

Es sind nur die für das Verständnis der Erfindung wesentlichen Elemente gezeigt. Nicht dargestellt sind beispielsweise die weiteren Schaufelreihen und das Aussengehäuse der Dampfturbine.

### Weg zur Ausführung der Erfindung

Die Dampfturbine besteht aus mehreren Reihen in Strömungsrichtung eines Arbeitsmediums 1 (Wasserdampf) angeordneter und mittels eines Schaufelfusses 2 auf einem Rotor 3 befestigter Laufschaufeln 4. Stromauf jeder Laufschaufel 4 ist eine das Arbeitsmedium 1 auf diese lenkende Leitschaufel 5 angeordnet und mittels eines Schaufelfusses 6 in einem Stator 7 der Dampfturbine befestigt. Jeweils eine Reihe von Leitschaufeln 5 und Laufschaufeln 4 wirken direkt zusammen und werden als Turbinenstufe bezeichnet. In Figur 1 ist die vorletzte Turbinenstufe einer Dampfturbine des Standes der Technik im Längsschnitt dargestellt.

Der Rotor 3 und der Stator 7 der Dampfturbine begrenzen einen Strömungskanal 8 für das Arbeitsmedium 1. Zur Befestigung der Lauf- bzw. der Leitschaufeln 4, 5 weisen sowohl der Rotor 3 als auch der Stator 7 entsprechend ausgebildete Ausnehmungen 9 auf, wobei allerdings nur die des Stators 7 dargestellt sind. Die Laufschaufeln 4 besitzen ein Schaufelblatt 10 mit einer Schaufelspitze 11, welche eine Deckplatte 12 trägt. Zwischen der Deckplatte 12 und einer den Strömungskanal 8 nach aussen begrenzenden Kontur 13 des Stators 7 ist ein Dichtlabyrinth 14 ausgebildet. Zudem sind am Stator 7 in das Dichtlabyrinth 14 hineinragende Dichtstreifen 15 angeordnet.

Gemeinsam mit den Dichtstreifen 15 verhindern die Deckplatten 12 das Überströmen des Arbeitsmediums 1 von der Druckseite zur Saugseite der Laufschaufeln 4 und dichten diese somit gegen Spaltverluste ab. Auch die Leitschaufeln 5 besitzen ein Schaufelblatt 16 mit einer Schaufelspitze 17, welche eine Deckplatte 18 trägt. Zwischen der Deckplatte 18 und einer den Strömungskanal 8 nach innen begrenzenden Kontur 19 des Rotors 3 ist ebenfalls ein Dichtlabyrinth 20, mit entsprechenden Dichtstreifen 21 ausgebildet.

Die Laufschaufeln 4 sind mit einer vom Arbeitsmedium 1 angeströmten Vorderkante 22 und mit einer stromabwärtigen Abströmkante 23 ausgestattet. Der Abstand von der Vorderkante 22 zur Abströmkante 23 des Schaufelblattes 10 wird als Sehnenlänge bezeichnet. Aus Festigkeitsgründen nimmt die Sehnenlänge des Schaufelblattes 10 in Richtung des Stators 7 der Dampfturbine kontinuierlich ab. Dadurch weist die Laufschaufel 4 im Bereich des Schaufelfusses 2 eine erste Sehnenlänge 24 auf, welche deutlich grösser ist, als eine zweite, im Bereich der Schaufelspitze 11 ausgebildete Sehnenlänge 25. Der Schaufelfuss 2 ist mit einer zylindrischen Innenkontur 26 und die Deckplatte 12 mit einer sich in Strömungsrichtung des Arbeitsmediums 1 konisch erweiternde Innenkontur 27 versehen. Das Schaufelblatt 10 weist eine Schaufelhohe 28 auf, welche dem Abstand der Innenkontur 26 des Schaufelfusses 2 von der Innenkontur 27 der Deckplatte 12 entspricht.

Erfindungsgemäss ist das Schaufelblatt 10 in etwa mittig zwischen der ersten und der zweiten Sehnenlänge 24, 25 mit einer minimalen Sehnenlänge 29 ausgebildet (Fig. 2). Dabei beträgt die minimale Sehnenlänge 29 etwa 80% und die zweite Sehnenlänge 25 etwa 90% der ersten Sehnenlänge 24. Ausgehend vom Bereich seiner minimalen Sehnenlänge 29 sowohl hin zur Schaufelspitze 11 als auch zum Schaufelfuss 2 nimmt die Sehnenlänge der Laufschaufel 4 kontinuierlich zu.

Aufgrund der Taillierung der Laufschaufel 4, d.h. der oben beschriebenen Ausbildung und Anordnung der minimalen Sehnenlänge 29, wird im Mittelbereich der Laufschaufel 4 eine deutliche Massenreduzierung erzielt. Beim Betrieb der Dampfturbine führt dies zu einer geringeren Materialbeanspruchung der Laufschaufel 4, insbesondere zu einer Reduzierung der Spannungen im Bereich der ersten Sehnenlänge 24 und im Schaufelfuss 2. Diese Erhöhung der Festigkeit der Laufschaufel 4 lässt eine gegenüber dem Stand der Technik vergrösserte zweite Sehnenlänge 25 im Bereich der Schaufelspitze 11 zu. Dadurch können die Strömungsverhältnisse im radial äusseren Bereich des Strömungskanals 8 verbessert und letztlich der Turbinenwirkungsgrad erhöht werden.

Natürlich ist die erfindungsgemässe Lösung nicht auf Dampfturbinen beschränkt. Sie kann ebenso bei Gasturbinen angewendet werden, wobei deren Laufschaufeln in der Regel kürzer ausgebildet sind.

### Bezugszeichenliste

- 1: Arbeitsmedium
- 2: Schaufelfuss, von 4
- 3: Rotor
- 4: Laufschaufel
- 5: Leitschaufel
- 6: Schaufelfuss, von 5
- 7: Stator
- 8: Strömungskanal
- 9: Ausnehmung
- 10: Schaufelblatt, von 4
- 11: Schaufelspitze
- 12: Deckplatte
- 13: Kontur, von 7
- 14: Dichtlabyrinth
- 15: Dichtstreifen
- 16: Schaufelblatt, von 5
- 17: Schaufelspitze, von 5
- 18: Deckplatte, von 5
- 19: Kontur, von 3
- 20: Dichtlabyrinth, von 5
- 21: Dichtstreifen, von 5
- 22: Vorderkante
- 23: Abströmkante
- 24: erste Sehnenlänge
- 25: zweite Sehnenlänge
- 26: zylindrische Innenkontur, von 2
- 27: konische Innenkontur, von 12
- 28: Schaufelhöhe, von 10
- 29: minimale Sehnenlänge

## Patentansprüche

1. Turbinenlaufschaufel mit einem Schaufelfuss (2), einem Schaufelblatt (10), einer Schaufelspitze (11) und einer Deckplatte (12), wobei das Schaufelblatt (10) eine Schaufelhöhe (28) und über die Schaufelhöhe (28) mehrere unterschiedliche Sehnenlangen aufweist, am Schaufelfuss (2) eine erste Sehnenlänge (24), an der Schaufelspitze (11) eine zweite Sehnenlänge (25) und die erste grösser als die zweite Sehnenlänge (24, 25) ausgebildet ist, dadurch gekennzeichnet, dass das Schaufelblatt (10) eine minimale Sehnenlänge (29) aufweist und diese zwischen der ersten und der zweiten Sehnenlänge (24, 25) angeordnet ist.

2. Turbinenlaufschaufel nach Anspruch 1, dadurch gekennzeichnet, dass die minimale Sehnenlänge (29) etwa in der Mitte der Schaufelhöhe (28) des Schaufelblattes (10) angeordnet ist.

3. Turbinenlaufschaufel nach Anspruch 1 oder 2, dadurch gekennzeichnet, dass die minimale Sehnenlänge (29) etwa 80% der am Schaufelfuss (2) ausgebildeten ersten Sehnenlänge (24) beträgt.

4. Turbinenlaufschaufel nach Anspruch 3, dadurch gekennzeichnet, dass die zweite Sehnenlänge (25) etwa 90% der ersten Sehnenlänge (24) beträgt.

5. Turbinenlaufschaufel nach einem der Ansprüche 1 bis 4, dadurch gekennzeichnet, dass das Schaufelblatt (10) von der minimalen Sehnenlänge (29) sowohl zur ersten als auch zur zweiten Sehnenlänge (24, 25) mit einer kontinuierlichen Zunahme der Sehnenlänge ausgebildet ist.
